# EUROPÄISCHE PATENTSCHRIFT

(11) **EP 1 730 394 B1**
(45) Veröffentlichungstag und Bekanntmachung des Hinweises auf die Patenterteilung: **06.07.2011**
(21) Anmeldenummer: 05857300.7
(22) Anmeldetag: 08.02.2005
(51) Int. Cl.: F02D 41/22, F02D 41/38, F02M 63/02

(54) **VERFAHREN ZUR STEUERUNG UND REGELUNG EINER BRENNKRAFTMASCHINE**
PROCESS FOR CONTROLLING AND REGULATING AN INTERNAL COMBUSTION ENGINE
PROCEDE DE COMMANDE ET DE REGULATION D'UN MOTEUR A COMBUSTION INTERNE

(30) Priorität: 12.02.2004 DE 102004006896
(43) Veröffentlichungstag der Anmeldung: 13.12.2006
(73) Patentinhaber: MTU FRIEDRICHSHAFEN GMBH, 88045 Friedrichshafen (DE)
(72) Erfinder: KLOOS, Albert, 88045 Friedrichshafen (DE); WILLMANN, Michael, 88697 Bermatingen (DE); SCHMIDT, Günther, 88046 Friedrichshafen (DE); SPEETZEN, Ralf, 88048 Friedrichshafen (DE); MÜLLER, Stefan, 88048 Friedrichshafen (DE); KUNZ, Andreas, 88048 Friedrichshafen (DE)
(86) Internationale Anmeldenummer: PCT/EP2005/001226
(87) Internationale Veröffentlichungsnummer: WO 2006/094516

(56) Entgegenhaltungen:
- EP-A- 0 894 965
- EP-A- 0 905 359
- DE-A1- 4 344 190
- DE-A1- 10 232 356
- US-A- 5 535 621

## Beschreibung

Die Erfindung betrifft ein Verfahren zur Steuerung und Regelung einer Brennkraftmaschine nach dem Oberbegriff von Anspruch 1.

Bei einer Brennkraftmaschine bestimmen der Einspritzbeginn und das Einspritzende maßgeblich die Güte der Verbrennung und die Zusammensetzung des Abgases. Um die gesetzlichen Grenzwerte einzuhalten, werden diese beiden Kenngrößen üblicherweise von einem elektronischen Steuergerät geregelt. In der Praxis tritt bei einer Brennkraftmaschine mit einem Common-Rail-System das Problem auf, dass zwischen dem Bestromungsbeginn des Injektors, dem Nadelhub des Injektors und dem tatsächlichen Einspritzbeginn ein zeitlicher Versatz besteht. Für das Einspritzende gilt Entsprechendes.

Aus der DE 198 50 221 C1 ist ein Prüfverfahren für einen Injektor bekannt. Bei diesem werden für den Injektor verschiedene Betriebspunkte ermittelt, indem bei konstantem Eingangsdruck der Druck am Injektor-Ausgang variiert wird. Der Injektor ist fehlerfrei, wenn die Betriebspunkte innerhalb eines zulässigen Bereichs eines Prüfkennfelds liegen. Das Prüfverfahren wird auf einem Injektor-Prüfstand angewendet. Dieses ist nicht verwendbar, wenn der Injektor in einer Brennkraftmaschine bereits eingebaut ist.

Aus der nicht vorveröffentlichten deutschen Patentanmeldung mit dem amtlichen Aktenzeichen DE 103 44 181.6 ist ein Verfahren zur Steuerung und Regelung einer Brennkraftmaschine bekannt, bei dem aus dem Druckverlauf in einem Einzelspeicher eines Common-Rail-Systems das Spritzende detektiert wird. Aus dem gemessenen Spritzende wird danach über eine mathematische Funktion ein virtueller Spritzbeginn berechnet. Die Veränderungen der Injektoreigenschaften über dessen Lebensdauer sind bei diesem Verfahren jedoch nicht berücksichtigt.

Aufgabe der Erfindung ist es für eine Brennkraftmaschine mit einem Common-Rail-Einspritzsystem einschließlich Einzelspeichern wie in DE 43 44 190 A1 ein Prüfverfahren für den Injektor zu entwerfen.

Die Aufgabe wird durch die Merkmale des Anspruchs 1 gelöst. Die vorteilhaften Ausgestaltungen sind in den Unteransprüchen dargestellt.

Die Erfindung sieht ein Verfahren zur Steuerung und Regelung vor, bei dem eine Spritzende-Abweichung aus einem Soll-Spritzende und dem gemessenen Ist-Spritzende berechnet wird und eine Spritzbeginn-Abweichung aus einem Soll-Spritzbeginn und dem virtuellen Ist-Spritzbeginn bestimmt wird. Danach wird ein Injektor anhand der Spritzende-Abweichung sowie der Spritzbeginn-Abweichung bewertet und die weitere Steuerung und Regelung der Brennkraftmaschine erfolgt auf Grundlage der Injektor-Bewertung. Zur Bewertung des Injektors ist vorgesehen, dass ein Spritzende-Toleranzband ausgewählt wird und geprüft wird, ob die Spritzende-Abweichung innerhalb des Spritzende-Toleranzbandes liegt. Ergänzend wird ein Spritzbeginn-Toleranzband ausgewählt und ebenfalls geprüft, ob die Spritzbeginn-Abweichung innerhalb des Toleranzbandes liegt. Die Auswahl des jeweiligen Toleranzbandes sowie dessen Grenzwerte, erfolgt in Abhängigkeit des Betriebszustands der Brennkraftmaschine Der Injektor wird dann als fehlerfrei bewertet, wenn die Spritzende-Abweichung und die Spritzbeginn-Abweichung innerhalb des jeweiligen Toleranzbandes liegen. Liegen diese außerhalb des jeweiligen Toleranzbandes, so wird der Injektor als fehlerbehaftet bewertet. In Abhängigkeit der Lage der Spritzbeginn-Abweichung oder Spritzende-Abweichung zu einem Bewertungs-Grenzwert wird danach festgelegt, ob der Injektor deaktiviert wird oder die Parameter des Injektors, insbesondere Bestromungs-Beginn und Bestromungs-Dauer, angepasst werden.

Durch die Erfindung können die individuellen Eigenschaften der Injektoren über deren Lebenszeit bestimmt werden. Aufgrund der Kenntnis dieser individuellen Eigenschaften können danach die Injektoren gleichgestellt werden, d. h. ihr Einspritz-Verhalten ist identisch. Die bessere Kenntnis der Injektoren gestattet es deren Nutzungs-Potentiale im Sinne einer Verbrauchsreduktion und Emissions-Reduktion zu optimieren. Für die Wartung der Brennkraftmaschine bedeutet dies, dass die Wartungsintervalle verlängert werden können. Ergänzend kann eine gezielte Diagnose mit Wartungsvorschlägen für das Servicepersonal ausgegeben werden.

In den Zeichnungen ist ein bevorzugtes Ausführungsbeispiel dargestellt. Es zeigen:
- Fig. 1: ein Systemschaubild;
- Fig. 2: eine Injektor-Kennlinie;
- Fig. 3: Druckverläufe;
- Fig. 4: einen Programmablaufplan.

Die Figur 1 zeigt ein Systemschaubild einer elektronisch gesteuerten Brennkraftmaschine 1. Bei der dargestellten Brennkraftmaschine 1 wird der Kraftstoff über ein Common-Rail-System eingespritzt Dieses umfasst folgende Komponenten: Pumpen 3 mit einer Saugdrossel zur Förderung des Kraftstoffs aus einem Kraftstofftank 2, ein Rail 6, Einzelspeicher 8 und Injektoren 7 zum Einspritzen des Kraftstoffs in die Brennräume der Brennkraftmaschine 1. Bei diesem Common-Rail-System ist der hydraulische Widerstand der Einzelspeicher 8 und der Zulaufleitungen entsprechend angepasst. Für die Erfindung ist es unwesentlich, ob das Rail 6 ein Speichervolumen umfasst oder lediglich als einfache Leitung ausgeführt ist.

Die Betriebsweise der Brennkraftmaschine 1 wird durch ein elektronisches Steuergerät (ADEC) 4 geregelt. Das elektronische Steuergerät 4 beinhaltet die üblichen Bestandteile eines Mikrocomputersystems, beispielsweise einen Mikroprozessor, I/O-Bausteine, Puffer und Speicherbausteine (EEPROM, RAM). In den Speicherbausteinen sind die für den Betrieb der Brennkraftmaschine 1 relevanten Betriebsdaten in Kennfeldern/Kennlinien appliziert. Über diese berechnet das elektronische Steuergerät 4 aus den Eingangsgrößen die Ausgangsgrößen. In Figur 1 sind exemplarisch folgende Eingangsgrößen dargestellt: ein Raildruck pCR, der mittels eines Rail-Drucksensors 5 gemessen wird, ein Drehzahl-Signal nMOT der Brennkraftmaschine 1, Drucksignale pE(i) der Einzelspeicher 8 und eine Eingangsgröße E. Unter der Eingangsgröße E sind beispielsweise der Ladeluftdruck eines Turboladers und die Temperaturen der Kühl-/Schmiermittel und des Kraftstoffs subsumiert.

In Figur 1 sind als Ausgangsgrößen des elektronischen Steuergeräts 4 ein Signal ADV zur Steuerung der Pumpen 3 mit der Saugdrossel und eine Ausgangsgröße A dargestellt. Die Ausgangsgröße A steht stellvertretend für die weiteren Stellsignale zur Steuerung und Regelung der Brennkraftmaschine 1, beispielsweise ein Bestromungs-Beginn BB und ein Bestromungs-Ende BE.

In Figur 2 ist eine Injektor-Kennlinie dargestellt. Auf der Abszisse ist hierbei die Bestromungs-Dauer BD und auf der Ordinate eine Einspritzmenge qV aufgetragen. Über die Injektor-Kennlinie wird einer berechneten Einspritzmenge eine Bestromungs-Dauer BD zugeordnet. Beispielsweise wird der Einspritzmenge qV(A) ein Betriebspunkt A und entsprechend die Bestromungs-Dauer BD(A) zugeordnet. Als strichpunktierte Linien sind zwei Grenzwertlinien dargestellt. Der Betriebspunkt A verändert sich über die Lebensdauer des Injektors. Die Ursachen hierfür sind die magnetischen Änderungen des magnetischen Kreises, die hydraulischen Änderungen, z. B. Veränderung des Drosselquerschnitts, und die mechanischen Änderungen, z. B. Verschleiß. Die Veränderungen des Betriebspunkts A sind in der Figur mit entsprechenden Pfeilen bezeichnet, hieraus resultierend z. B. ein neuer Betriebspunkt A1.

In Figur 3 sind exemplarisch mehrere Druckverläufe dargestellt. Auf der Abszisse ist hierbei der Kurbelwellenwinkel Phi oder als Äquivalent die Zeit aufgetragen. Auf der Ordinate ist der gemessene Druck pE(i) eines Einzelspeichers aufgetragen. Ein Soll-Spritzverlauf mit den Punkten A; B und C ist als durchgezogene Linie dargestellt. Als gestrichelte Linie ist mit den Punkten D, E und F ist ein erster Ist-Spritzverlauf dargestellt. Als strichpunktierte Linie mit den Punkten A, G, H und J ist ein zweiter Ist-Spritzverlauf dargestellt. Eine Vor- und Nacheinspritzung wurde aus Übersichtlichkeitsgründen bei den jeweiligen Spritzverläufen weggelassen. Mit dem Bezugszeichen TBSB ist ein Spritzbeginn-Toleranzband mit den Grenzwerten GW3 und GW4 bezeichnet. Das Bezugszeichen TBSE bestimmt ein Spritzende-Toleranzband mit den dazugehörenden Grenzwerten GM1 und GW2. Ebenfalls in der Figur 3 eingezeichnet ist eine ordinatenparallele Linie, entsprechend dem Bewertungsgrenzwert BWGW.

### Das Verfahren gemäß der Erfindung läuft folgendermaßen ab:

Das elektronische Steuergerät gibt einen Bestromungs-Beginn BB und ein Bestromungs-Ende BE für den Injektor aus. Dieser Zeitraum entspricht der Bestromungs-Dauer BD. Aus dem Druckverlauf pE(i) des Einzelspeichers kann zweifelsfrei das Ist-Spritzende erkannt werden. Zum Beispiel gehört zu dem Druckwert pE(SE) der Punkt E und der dazugehörige Zeitwert tE (gestrichelte Linie). Aus diesem Spritzende kann über eine mathematische Funktion der dazugehörende virtuelle Spritzbeginn berechnet werden, hier der Punkt D mit dem Zeitwert tD. Ein derartiges Berechnungsverfahren ist aus der deutschen Patentanmeldung mit dem amtlichen Aktenzeichen DE 103 44 181.6 bekannt. Deren Offenbarungsgehalt gehört zur Offenbarung dieser Anmeldung. Selbstverständlich ist es auch möglich den Spritzbeginn unmittelbar aus den Messwerten des Einzelspeicher-Druckverlaufs zu bestimmen, ohne das Wesen der Erfindung zu verändern. Aus dem ersten Ist-Spritzverlauf wird eine Zeit tSE(IST) vom Bestromungs-Ende BE bis zum gemessenen Spritzende, hier Zeitpunkt tE, berechnet. Für den Spritzbeginn wird eine Zeit tSB(IST) vom Bestromungs-Beginn BB bis zum virtuellen Spritzbeginn, Zeitpunkt tD, berechnet. Danach wird eine Spritzende-Abweichung dtSE aus dem Soll-Spritzverlauf und dem ersten Ist-Spritzverlauf berechnet. Diese Abweichung entspricht in Figur 3 dem Abstand der Punkte E und B. Für den Spritzbeginn wird ebenfalls eine Spritzbeginn-Abweichung dtSB berechnet. Dies entspricht der Differenz der beiden Punkten D und A.

Als nächster Schritt wird in Abhängigkeit von Betriebsparametern der Brennkraftmaschine das Spritzende-Toleranzband TBSE ausgewählt. Unter Betriebsparametern der Brennkraftmaschine sind der Rail Druck, die Drehzahl der Brennkraftmaschine, die Kraftstofftemperatur und die Bestromungs-Dauer BD zu verstehen. Nach Auswahl des Toleranzbandes wird geprüft, ob die Spritzende-Abweichung dtSE innerhalb der beiden Grenzwerte GW1 und GW2 des Spritzende-Toleranzbandes TBSE liegt. In Figur 3 ist dies der Fall im Bezug auf den ersten Ist-Spritzverlauf. Im Anschluss daran wird das Spritzbeginn-Toleranzband TBSB ausgewählt und geprüft, ob die Spritzbeginn-Abweichung dtSB innerhalb des Toleranzbandes mit den Grenzwerte GW3 und GW4 liegt. In Figur 3 liegt die Spritzbeginn-Abweichung dtSB (Punkte A, D) ebenfalls innerhalb des zugehörigen Toleranzbandes. Da sowohl die Spritzende-Abweichung dtSE als auch die Spritzbeginn-Abweichung dtSB innerhalb des jeweiligen Toleranzbandes liegen, wird der Injektor als fehlerfrei bewertet.

Beim zweiten Ist-Spritzverlauf (strichpunktierte Linie) liegen sowohl das Spritzende (Punkt H, Zeitpunkt tH) als auch der Spritzbeginn (Punkt G) außerhalb des jeweiligen Toleranzbandes. Als nächsten wird geprüft, ob das Spritzende größer einem Bewertungs-Grenzwert BWGW ist. In Figur 3 liegt der Punkt H innerhalb des Bewertungs-Grenzwerts BWGW. Als Folgereaktion dieser Prüfung wird ein Diagnoseeintrag erstellt, welcher vorsieht, dass beim nächsten Wartungstermin der Injektor getauscht werden soll. Danach werden die Steuerungs-Parameter des Injektors, insbesondere Bestromungs-Beginn und Bestromungs-Dauer, angepasst.

In der Figur 4 ist ein Programmablaufplan des Verfahrens als Unterprogramm dargestellt. Die Figur 4 besteht aus den Teilfiguren 4A und 4B. Das Unterprogramm kann sowohl zeitgesteuert als auch ereignisgesteuert sein, wenn z. B. eine zu hohe Abgas-Temperaturstreuung festgestellt wird. Bei S1 wird geprüft, ob ein stationärer Betriebszustand vorliegt. Ein stationärer Betriebszustand liegt z. B. bei einer konstanten Drehzahl vor. Wird bei S1 festgestellt, dass ein instationärer Zustand vorliegt, so wird mit S2 eine entsprechende Warteschleife durchlaufen. Ist die Abfrage bei S1 positiv, so wird bei S3 ein zu bewertender Injektor ausgewählt. Bei S4 wird eine Betriebsart MOD ausgewählt. Die Betriebsart wird vom Betreiber vorgegeben. Bei einer Betriebsart MOD1 wird für die Bewertung des Injektors die Vor- und Nacheinspritzung deaktiviert, Schritt S5. Danach wird bei S6 der Bestromungs-Beginn BB nach spät im Sinne von kleineren Kurbelwellenwinkeln vor dem oberen Totpunkt, verstellt. Ergänzend wird die Bestromungs-Dauer BD angepasst. Bei einer Betriebsart MOD2 wird der Injektor einschließlich der Vor-, Haupt- und Nacheinspritzung bewertet. Bei S7 wird das Spritzende SE detektiert. Aus dem Spritzende SE und dem Bestromungs-Ende BE wird eine Zeit tSE(IST) berechnet. Bei S9 wird aus dem Spritzende SE ein virtueller Spritzbeginn SBv bestimmt. Im Anschluss daran wird bei S10 aus dem Bestromungs-Beginn BB und dem virtuellen Spritzbeginn SBV eine Zeit tSB(IST) bestimmt. Bei S11 werden aus dem jeweiligen Soll-Ist-Vergleich eine Spritzbeginn-Abweichung dtSB und eine Spritzende-Abweichung dtSE berechnet.

In Abhängigkeit von Betriebsparametern der Brennkraftmaschine werden bei S12 das Spritzende-Toleranzband TBSE und das Spritzbeginn-Toleranzband TBSB berechnet. Bei S13 wird geprüft, ob die Spritzbeginn-Abweichung dtSB innerhalb des Toleranzbandes liegt. Ist dies nicht der Fall, so wird der Programmablauf beim Punkt B fortgesetzt. Ergibt die Prüfung bei S13, dass die Spritzbeginn-Abweichung dtSB innerhalb des Spritzbeginn-Toleranzbandes TBSB mit den Grenzwerten GW1 und GW2 liegt, so wird bei S15 geprüft, ob die Spritzende-Abweichung dtSE innerhalb des Spritzende-Toleranzbandes TBSE mit den Grenzwerten GW3 und GW4 liegt. Liegen sowohl die Spritzbeginn-Abweichung als auch die Spritzende Abweichung innerhalb des jeweiligen Toleranzbandes, so wird bei S14 der Injektor als fehlerfrei bewertet und das Unterprogramm beendet.

Ergibt die Prüfung bei S15, dass die Spritzende-Abweichung außerhalb des Toleranzbandes liegt, so wird bei S16 geprüft, ob die Spritzbeginn-Abweichung dtSB oder die Spritzende-Abweichung dtSE größer dem Bewertungs-Grenzwert BWGW sind. Ist dies der-Fall, so wird bei S19 ein Diagnoseeintrag veranlasst und bei S20 der entsprechende Injektor deaktiviert. Alternativ kann vorgesehen werden, dass anstelle der Deaktivierung des Injektors die Brennkraftmaschine stillgesetzt wird. Danach ist der Programmablaufplan für diesen Fall beendet. Ergibt die Prüfung bei S16, dass die Spritzende-Abweichung und die Spritzbeginn-Abweichung kleiner als der Bewertungsgrenzwert BWGW sind, so wird bei S17 ein Diagnoseeintrag veranlasst. Der Diagnoseeintrag empfiehlt dem Servicetechniker beim nächsten Wartungstermin den Injektor auszutauschen. Danach werden bei S18 die Steuer-Parameter des Injektors angepasst und das Unterprogramm beendet.

### Bezugszeichen

- 1: Brennkraftmaschine
- 2: Kraftstofftank
- 3: Pumpen
- 4: elektronisches Steuergerät (ADEC)
- 5: Rail-Drucksensor
- 6: Rail
- 7: Injektor
- 8: Einzelspeicher

## Patentansprüche

1. Verfahren zur Steuerung und Regelung einer Brennkraftmaschine (1) mit einem Common-Rail-System einschließlich Einzelspeichern (8) bei dem ein Ist-Spritzende (SE(IST)) aus dem Druckverlauf (pE(i), i = 1,2 ... n) der Einzelspeicher (8) detektiert wird und ein virtueller Ist-Spritzbeginn (SBv(IST)) bestimmt wird,
**dadurch gekennzeichnet,**
**dass** eine Spritzende-Abweichung (dtSE) aus einem Soll-Spritzende (SE(SL)) und dem Ist-Spritzende (SE(IST)) berechnet wird, eine Spritzbeginn-Abweichung (dtSB) aus einem Soll-Spritzbeginn (SB(SL)) und dem virtuellen Ist-Spritzbeginn (SBv(IST)) berechnet wird, ein Injektor (7) anhand der Spritzende-Abweichung (dtSE) sowie der Spritzbeginn-Abweichung (dtSB) bewertet wird und die weitere Steuerung und Regelung der Brennkraftmaschine (1) auf Grundlage der Injektor-Bewertung erfolgt.

2. Verfahren nach Anspruch 1,
**dadurch gekennzeichnet,**
**dass** ein Spritzende-Toleranzband (TBSE) ausgewählt wird und geprüft wird, ob die Spritzende-Abweichung (dtSE) innerhalb des Spritzende-Toleranzbandes (TBSE) liegt.

3. Verfahren nach Anspruch 1,
**dadurch gekennzeichnet,**
**dass** ein Spritzbeginn-Toleranzband (TBSB) ausgewählt wird und geprüft wird, ob die Spritzbeginn-Abweichung (dtSB) innerhalb des Spritzbeginn Toleranzbandes (TBSB) liegt.

4. Verfahren nach Anspruch 2 und 3,
**dadurch gekennzeichnet,**
**dass** der Injektor (7) als fehlerfrei bewertet wird, wenn die Spritzende-Abweichung (dtSE) und die Spritzbeginn-Abweichung (dtSB) innerhalb des jeweiligen Toleranzbandes (TBSE, TBSB) liegen.

5. Verfahren nach Anspruch 2 oder 3,
**dadurch gekennzeichnet,**
**dass** der Injektor (7) als fehlerbehaftet bewertet wird, wenn die Spritzende-Abweichung (dtSE) außerhalb des Spritzende-Toleranzbandes (TBSE) oder die Spritzbeginn-Abweichung (dtSB) außerhalb des Spritzbeginn-Toleranzbandes (TBSB) liegt.

6. Verfahren nach Anspruch 5,
**dadurch gekennzeichnet,**
**dass** bei fehlerhaft bewertetem Injektor (7) geprüft wird, ob die Spritzende-Abweichung (dtSE) oder die Spritzbeginn-Abweichung (dtSB) größer einem Bewertungs-Grenzwert (BWGW) sind und in Abhängigkeit des Vergleichs entweder die Steuer-Parameter des Injektors (7) angepasst werden (dtSE < BWGW; dtSB < BWGW) oder der Injektor (7) deaktiviert wird (dtSE > BWGW; dtSB > BWGW) oder die Brennkraftmaschine (1) deaktiviert wird.

7. Verfahren nach Anspruch 6,
**dadurch gekennzeichnet,**
**dass** die Steuer-Parameter des Injektors (7) für jede Vor-, Haupt- und Nacheinspritzung und/oder Mehrfach-Einspritzung angepasst werden.

8. Verfahren nach Anspruch 6
**dadurch gekennzeichnet,**
**dass** zusätzlich ein Diagnose-Eintrag erfolgt.

9. Verfahren nach einem der vorausgegangenen Ansprüche,
**dadurch gekennzeichnet,**
**dass** die Bewertung des Injektors (7) bei einem stationären Betriebszustand der Brennkraftmaschine (1) durchgeführt wird.

10. Verfahren nach Anspruch 9,
**dadurch gekennzeichnet,**
**dass** zur Bewertung des Injektors (7) Voreinspritzungen und Nacheinspritzungen deaktiviert werden.

11. Verfahren nach Anspruch 10,
**dadurch gekennzeichnet,**
**dass** bei Deaktivierung die Steuer-Parameter des Injektors (7), insbesondere ein Bestromungs-Beginn und eine Bestromungs-Dauer, angepasst werden.

## Claims

1. Method for controlling and regulating an internal combustion engine (1) having a common rail system including individual accumulators (8), in which method an actual end of injection (SE(IST)) is detected from the pressure profile (pE(i), i = 1,2 ... n) of the individual accumulators (8), and a virtual actual start of injection (SBv(IST)) is determined,
**characterized**
**in that** an end of injection deviation (dtSE) is calculated from a setpoint end of injection (SE(SL)) and the actual end of injection (SE(IST)), a start of injection deviation (dtSB) is calculated from a setpoint start of injection (SB(SL)) and the virtual actual start of injection (SBv(IST)), an injector (7) is evaluated on the basis of the end of injection deviation (dtSE) and the start of injection deviation (dtSB), and the further control and regulation of the internal combustion engine (1) takes place on the basis of the injector evaluation.

2. Method according to Claim 1,
**characterized**
**in that** an end of injection tolerance band (TBSE) is selected and it is checked whether the end of injection deviation (dtSE) lies within the end of injection tolerance band (TBSE).

3. Method according to Claim 1,
**characterized**
**in that** a start of injection tolerance band (TBSB) is selected and it is checked whether the start of injection deviation (dtSB) lies within the start of injection tolerance band (TBSB).

4. Method according to Claims 2 and 3, **characterized**
**in that** the injector (7) is evaluated as being free of faults if the end of injection deviation (dtSE) and the start of injection deviation (dtSB) lie within the respective tolerance band (TBSE, TBSB).

5. Method according to Claim 2 or 3, **characterized**
**in that** the injector (7) is evaluated as being faulty if the end of injection deviation (dtSE) lies outside the end of injection tolerance band (TBSE) or the start of injection deviation (dtSB) lies outside the start of injection tolerance band (TBSB).

6. Method according to Claim 5,
**characterized**
**in that**, in the case of an injector (7) evaluated as being faulty, it is checked whether the end of injection deviation (dtSE) or the start of injection deviation (dtSB) are greater than an evaluation limit value (BWGW) and, depending on the comparison, either the control parameters of the injector (7) are adapted (dtSE < BWGW; dtSB < BWGW) or the injector (7) is deactivated (dtSE > BWGW; dtSB > BWGW) or the internal combustion engine (1) is deactivated.

7. Method according to Claim 6,
**characterized**
**in that** the control parameters of the injector (7) are adapted for every pre-injection, main injection and post-injection and/or multiple injection.

8. Method according to Claim 6,
**characterized**
**in that** a diagnostic entry is additionally made.

9. Method according to one of the preceding claims, **characterized**
**in that** the evaluation of the injector (7) is carried out under steady-state operating conditions of the internal combustion engine (1).

10. Method according to Claim 9,
**characterized**
**in that**, for the evaluation of the injector (7), pre-injections and post-injections are deactivated.

11. Method according to Claim 10,
**characterized**
**in that**, in the event of deactivation, the control parameters of the injector (7), in particular a start of energization and a duration of energization, are adapted.

## Revendications

1. Procédé de commande et de régulation d'un moteur à combustion interne (1) qui présente un système à rail commun qui contient des accumulateurs (8) distincts, dans lequel une fin effective d'injection (SE(IST)) est détectée à partir de l'évolution (pE(i), i = 1, 2, ..., n) des différents accumulateurs (8) et un début virtuel effectif d'injection (SBv(IST)) est détecté, **caractérisé en ce**
**qu'**un écart (dtSE) de fin d'injection est calculé entre une fin d'injection de consigne (SE(SL)) et la fin effective d'injection (SE(IST)),
en ce qu'un écart (dtSB) de début d'injection est calculé à partir d'un début d'injection de consigne (SB(SL)) et du début effectif virtuel d'injection (SBv(IST)),
en ce qu'un injecteur (7) est évalué à l'aide de l'écart (dtSE) de fin d'injection et de l'écart (dtSB) de début d'injection et
en ce que la poursuite de la commande et de la régulation du moteur à combustion interne (1) s'effectue sur base de l'évaluation de l'injecteur.

2. Procédé selon la revendication 1, **caractérisé en ce qu'**une bande de tolérance (TBSE) de fin d'injection est sélectionnée et **en ce que** le procédé vérifie si l'écart (dtSE) de fin d'injection est situé à l'intérieur de la bande de tolérance (TBSE) de fin d'injection.

3. Procédé selon la revendication 1, **caractérisé en ce qu'**une bande de tolérance (TBSB) de début d'injection est sélectionnée et **en ce que** le procédé vérifie si l'écart (dtSB) de début d'injection est situé à l'intérieur de la bande de tolérance (TBSB) de début d'injection.

4. Procédé selon la revendication 2 ou 3, **caractérisé en ce que** l'injecteur (7) est évalué comme sans défaut si l'écart (dtSE) de fin d'injection et l'écart (dtSB) de début d'injection sont situés à l'intérieur de la bande de tolérance (TBSE, TBSB) respective.

5. Procédé selon la revendication 2 ou 3, **caractérisé en ce que** l'injecteur (7) est évalué comme étant défectueux si l'écart (dtSE) de fin d'injection est situé à l'extérieur de la bande de tolérance (TBSE) de fin d'injection ou si l'écart de début d'injection (dtSB) est situé à l'extérieur de la bande de tolérance (TBSB) de début d'injection.

6. Procédé selon la revendication 5, **caractérisé en ce que** si l'injecteur (7) est évalué comme étant défectueux, le procédé vérifie si l'écart (dtSE) de fin d'injection ou l'écart (dtSB) de début d'injection sont supérieurs à une valeur limite d'évaluation (BWGW) et, en fonction de la comparaison, adapte les paramètres de commande de l'injecteur (7) (dtSE < BWGW ; dtSB < BWGW), désactive l'injecteur (7) (dtSE > BWGW ; dtSB > BWGW) ou désactive le moteur à combustion interne (1).

7. Procédé selon la revendication 6, **caractérisé en ce que** les paramètres de commande de l'injecteur (7) sont adaptés pour chaque injection préalable, chaque injection principale et chaque post-injection et/ou pour chaque injection multiple.

8. Procédé selon la revendication 6, **caractérisé en ce qu'**une entrée de diagnostic est de plus effectuée.

9. Procédé selon l'une des revendications précédentes, **caractérisé en ce que** l'évaluation de l'injecteur (7) est réalisée lorsque le moteur à combustion interne (1) fonctionne en conditions stationnaires.

10. Procédé selon la revendication 9, **caractérisé en ce que** pour évaluer l'injecteur (7), les injections préalables et les post-injections sont désactivées.

11. Procédé selon la revendication 10, **caractérisé en ce que** lors de la désactivation des paramètres de commande de l'injecteur (7), en particulier un début et une durée d'alimentation en courant sont adaptés.
